# EUROPÄISCHE PATENTSCHRIFT

(11) **EP 1 800 987 B1**
(45) Veröffentlichungstag und Bekanntmachung des Hinweises auf die Patenterteilung: **03.12.2008**
(21) Anmeldenummer: 06405446.3
(22) Anmeldetag: 23.10.2006
(51) Int. Cl.: B61G 5/08

(54) **Mittlelpufferkuplung für Schienenfahrzeuge**
Central buffer coupling for railway vehicles
Attelage à tampon central pour véhicules ferroviaires

(30) Priorität: 23.12.2005 CH 20562005
(43) Veröffentlichungstag der Anmeldung: 27.06.2007
(73) Patentinhaber: Schwab Verkehrstechnik AG, 8207 Schaffhausen (CH)
(72) Erfinder: Jahns, Markus, 78224, Gottmadingen (DE)
(74) Vertreter: Rottmann, Maximilian

(56) Entgegenhaltungen:
- EP-A- 0 540 817
- EP-A- 1 300 315
- DE-A1- 4 108 221

## Beschreibung

Die Erfindung betrifft eine Mittelpufferkupplung für Schienenfahrzeuge nach dem Oberbegriff des Anspruchs 1.

Solch eine Kupplung ist aus der EP 1 300 315 bekannt.

Bei Mittelpufferkupplungen für Schienenfahrzeuge werden heutzutage vermehrt vollautomatische Kupplungsköpfe eingesetzt. Dabei wird sowohl der mechanische Kupplungsvorgang wie auch das Verbinden der elektrischen sowie der pneumatischen Verbindungs- und/oder Bremsleitungen vollautomatisch, d.h. ohne manuelles Zutun durchgeführt.

Um zu verhindern, dass die Luft in den pneumatischen Leitungen im ungekuppelten Zustand über die vorgesehenen Dichtelemente entweichen kann und der Druck abfällt, müssen die genannten Leitungen im Bereich der Kupplungsfläche mit einem Verschlussorgan versehen sein, das die jeweilige Leitung im ungekuppelten Zustand nach aussen abschliesst. Um das Verschlussorgan bzw. den zugehörigen Dichtkörper betätigen zu können, sind die bekannten Mittelpufferkupplungen mit aufwändigen Verschlussmechanismen versehen, welche zum einen teuer in der Herstellung sind und zum anderen viel Platz in Anspruch nehmen und zudem auch noch schwer sind.

Die Erfindung zielt darauf ab, eine Mittelpufferkupplung für Schienenfahrzeuge derart weiterzubilden, dass der Kupplungskopf kompakt aufgebaut ist, wobei insbesondere das Verschlussorgan mitsamt dem zugehörigen Dichtkörper kompakt und leicht aufgebaut sein soll und wobei das Verschlussorgan und/oder der Dichtkörper einfach betätigbar sein sollen und zuverlässig funktionieren müssen.

Hierzu wird nach der Erfindung eine Mittelpufferkupplung gemäss dem Anspruch 1 bereitgestellt.

Indem die jeweilige Leitung der Mittelpufferkupplung im Bereich der Kupplungsebene mit einem axial verschiebbaren, eine stirnseitige Dichtfläche aufweisenden Dichtkörper versehen ist, der eine Durchlassöffnung aufweist, in der ein Dichtelement angeordnet ist, welches sich in der Wirkstellung dichtend an einem Verschlussteil des Verschlussorgans anlegt und die Leitung verschliesst, wird die grundsätzliche Voraussetzung geschaffen, dass das Verschlussorgan mitsamt dem zugehörigen Dichtkörper kompakt und leicht aufgebaut ist und zuverlässig funktioniert.

Bevorzugte Ausführungsbeispiele der Mittelpufferkupplung sind in den abhängigen Ansprüchen 2 bis 11 umschrieben.

So ist das Dichtelement bei einem bevorzugten Ausführungsbeispiel als ringförmig umlaufende Dichtlippe ausgebildet, welche zumindest in radialer Richtung elastisch nachgiebig und derart gestaltet ist, dass sie sich durch den in der Leitung vorherrschenden Druck formschlüssig an dem Verschlussteil des Verschlussorgans anlegt. Diese Ausbildung erhöht die Zuverlässigkeit der Anordnung, indem der in der Leitung vorherrschende Druck zum zuverlässigen Abdichten der Leitung genutzt wird.

Ein Ausführungsbeispiel der Erfindung wird nachfolgend anhand von Zeichnungen näher erläutert. In diesen Zeichnungen zeigt:
- Fig. 1: eine perspektivische Ansicht des Kupplungskopfs einer Mittelpufferkupplung;
- Fig. 2: einen Längsschnitt durch einen Teil des Kupplungskopfs;
- Fig. 3: einen Längsschnitt durch einen vergrössert dargestellten Dichtkörper;
- Fig. 4: eine perspektivische Ansicht des Dichtkörpers;
- Fig. 5: eine Ansicht der Versorgungsleitung im Bereich der Kupplungsplatte zusammen mit dem Dichtkörper im Ausgangszustand;
- Fig. 6: eine Ansicht der Versorgungsleitung im Bereich der Kupplungsplatte zusammen mit dem Dichtkörper im Wirkzustand;
- Fig. 7: eine Ansicht der Bremsleitung im Bereich der Kupplungsplatte zusammen mit dem Dichtkörper im Ausgangszustand;
- Fig. 8 bis 11: die Bremsleitung des Kupplungskopfs im Bereich der Kupplungsplatte zusammen mit der Bremsleitung der Gegenkupplung in verschiedenen Phasen während des Kupplungsvorgangs;

Die Fig. 1 zeigt eine perspektivische Ansicht des Kupplungskopfs 1 einer Mittelpufferkupplung. Da der grundsätzliche Aufbau und die grundsätzliche Wirkungsweise einer solchen Mittelpufferkupplung bekannt sind, wird nachfolgend insbesondere nur auf einige im Zusammenhang mit der Erfindung wesentliche Elemente der Mittelpufferkupplung eingegangen.

Der im ungekuppelten Zustand gezeigte Kupplungskopf 1 ist mit einer Kupplungsplatte 2 versehen, deren plane Vorderseite die eigentliche Kupplungs- bzw- Stossfläche 3 bildet. Die Kupplungsplatte 2 ist mit einer runden Zentrieröffnung 4 sowie einer Kuppe 5 versehen, welche in die Zentrieröffnung der Gegenkupplung (nicht dargestellt) einzugreifen bestimmt ist. Von der Unterseite der Kupplungsplatte 2 steht ein abgewinkelter Leitarm 6 vor, der beim Kupplungsvorgang dem Vorzentrieren der beiden miteinander zu verbindenden Kupplungsköpfe dient. Der Kupplungskopf 1 ist im weiteren mit einer pneumatischen Bremsleitung 8 sowie einer pneumatischen Versorgungsleitung 9 versehen, welche mit je einem Kupplungs- bzw. Dichtkörper 10, 11 versehen sind, die im nicht gekuppelten Zustand über die Kupplungsfläche 3 der Kupplungsplatte 2 vorstehen. Der jeweilige Dichtkörper 10, 11 ist in axialer Richtung verschiebbar.

Die Fig. 2 zeigt den Kupplungskopf 1 im Längsschnitt, wobei dieser vereinfacht dargestellt ist und nur auf einzelne Elemente eingegangen wird. Auch in diesem Fall ist der Kupplungskopf 1 im ungekuppelten Zustand dargestellt. Um die pneumatische Bremsleitung 8 mit der Bremsleitung der Gegenkupplung verbinden zu können, ist diese im Bereich der Mündung der Kupplungsplatte 2 mit dem axial verschiebbaren Dichtkörper 10 versehen, der eine axiale Durchlassöffnung aufweist und auf seiner Vorderseite mit einer ringförmigen Dichtfläche 12 versehen ist. Der erste Abschnitt der Bremsleitung 8 verläuft unter einem rechten Winkel zur Kupplungsfläche 3. Hinter der Kupplungsplatte 2 weist die Bremsleitung 8 einen im wesentlichen radial in den ersten Abschnitt mündenden Kanal 14 auf. In der Bremsleitung 8 ist ein axial verschiebbarer Verschlusskolben 15 angeordnet, der einen Verschlussteil 16 aufweist, der sich in der Wirkstellung auf der Innenseite an einer Dichtlippe des Dichtkörpers 10 anlegt, um die Bremsleitung 8 nach aussen abzudichten. Eine den Dichtkörper 10 in Ausschubrichtung belastende Druckfeder 17 ist zwischen dem Dichtkörper 10 und einer ringförmigen Schulterfläche des Verschlusskolbens 15 abgestützt. Zum axialen Verschieben des Verschlusskolbens 15 ist ein mechanischer Betätigungsmechanismus vorgesehen, der u.a. einen über eine Welle 36 angetriebenen Nockenkörper 37 mit einem Nocken 38 aufweist.

Die in einem rechten Winkel zur Kupplungsfläche 3 verlaufende Versorgungsleitung 9 mündet ebenfalls in einen im wesentlichen radial dazu verlaufenden Kanal 21. Um die Versorgungsleitung 9 im hier dargestellten Ruhezustand nach aussen abzudichten, ist wiederum ein axial verschiebbarer Dichtkörper 11 vorgesehen, der eine axiale Durchlassöffnung aufweist und auf seiner Vorderseite mit einer ringförmigen Dichtfläche 13 versehen ist. Zudem ist ein stationärer, d.h. nicht beweglicher Verschlusskolben 22 vorgesehen, der mit einem zylindrisch ausgebildeten Verschlussteil 23 versehen ist, der sich auf der Innenseite an einer Dichtlippe des Dichtkörpers 11 anlegt und damit die Versorgungsleitung 9 nach aussen abdichtet. Um den Dichtkörper 11 in die hier dargestellte Ruhestellung zu schieben, in der er über die Kupplungsfläche 3 vorsteht, ist eine Druckfeder 24 vorgesehen. Die Versorgungsleitung 9 verläuft zuerst unter einem rechten Winkel zur Kupplungsfläche 3, um dann in einen im wesentlichen radial dazu verlaufenden Kanal 21 zu münden. Die beiden Dichtkörper 10, 11 sind jedenfalls derart angeordnet, dass deren Längsmittelachsen zumindest annähernd senkrecht zur Kupplungsfläche 3 verlaufen.

Die Fig. 3 zeigt einen Längsschnitt durch den vergrössert dargestellten Dichtkörper 10, der im wesentlichen hohlzylindrisch ausgebildet ist. Der vorzugsweise aus Polyurethan bestehende Dichtkörper 10 ist mit einer ringförmigen Dichtfläche 12 versehen, die von aussen nach innen ansteigt. Hinter der Dichtfläche 12 ist ein ringförmiger Einschnitt 26 angebracht, durch den eine ringförmige Dichtlippe 27 geschaffen wird, die in axialer Richtung elastisch nachgiebig ist. Im Innern des Dichtkörpers 10 ist die insbesondere in radialer Richtung elastisch nachgiebige Dichtlippe 28 angeordnet, welche derart gestaltet und dimensioniert ist, dass sie sich dichtend an der Mantelfläche des Verschlussteils des sich in der Wirkstellung befindlichen Verschlusskolbens anlegt. Auf der dem Verschlusskolben zuzuwendenden Rückseite der Dichtlippe 28 ist eine Ausnehmung 29 angeordnet, welche einerseits die elastische Nachgiebigkeit der Dichtlippe 28 in radialer Richtung sicherstellen soll. Andererseits soll durch die Form dieser Ausnehmung 29 bzw. der Dichtlippe 28 sichergestellt werden, dass sich diese durch den in der jeweiligen Leitung vorherrschenden Luftdruck formschlüssig mit einer Dichtkante an der Aussenseite der Mantelfläche des Verschlussteils des Verschlusskolbens anlegt. Steigt der Druck in der Leitung an, so steigt auch der Anpressdruck der Dichtlippe 28 an dem Verschlussteil an. Auf der Aussenseite des Dichtkörpers 10 ist zudem eine ringförmig umlaufende Anschlagfläche 30 angeordnet, welche den Ausschub des Dichtkörpers 10 unter der Wirkung der Druckfeder und des Luftdrucks begrenzt, indem sie sich an einem Sprengring anlegt, wie nachfolgend noch näher erläutert wird. Auf der Innenseite ist der Dichtkörper 10 schliesslich mit einer Ausnehmung 31 versehen, welche insbesondere im Zusammenhang mit dem Verschlusskolben der Versorgungsleitung von Bedeutung ist. Der hier stellvertretend für beide Leitungen 8, 9 gezeigte Dichtkörper 10 wird in identischer Form sowohl in der Bremsleitung 8 wie auch in der Versorgungsleitung 9 eingesetzt. Wenn im Zusammenhang mit dem Verschlussorgan bzw. dem Dichtkörper jeweils von Wirkstellung gesprochen wird, so ist darunter deren Schliessstellung zu verstehen, in der die Dichtlippe dichtend am Verschlussteil des Verschlusskolbens anliegt. Unter Ruhestellung ist jeweils die Offenstellung zu verstehen, in der die Dichtlippe nicht am Verschlussteil des Verschlusskolbens anliegt.

Die Fig. 4 zeigt den Dichtkörper in einer perspektivischen Ansicht aus welcher insbesondere die ringförmige Dichtfläche 12 sowie die ringförmig umlaufende Anschlagfläche 30 ersichtlich ist.

Fig. 5 zeigt die Versorgungsleitung 9 im Bereich der Kupplungsplatte 2 zusammen mit dem Dichtkörper 11 im Ausgangszustand. Der Dichtkörper 11 befindet sich durch die Wirkung der Druckfeder 25 in seinem ausgeschobenen Zustand, in der er über die Kupplungsfläche 3 vorsteht. Der Ausschub des Dichtkörpers 11 wird durch den als Anschlag wirkenden Sprengring 33 begrenzt, an dem sich der Dichtkörper 11 mit seiner ringförmigen Anschlagfläche 30 anlegt. In diesem Zustand legt sich der Verschlussteil 23 auf der Innenseite an der Dichtlippe 32 des Dichtkörpers 11 an und dichtet die Versorgungsleitung 9 nach aussen ab. Auf der Rückseite ist der Verschlussteil 23 mit einer Abschrägung 24 versehen, welche bei einer nach vorne gerichteten Relativbewegung zwischen dem Dichtkörper 11 und dem Verschlussteil 23 des Verschlusskolbens 22 helfen soll, die Dichtlippe 32 in radialer Richtung nach aussen zu drücken. Durch den in der Versorgungsleitung 9 vorherrschenden Luftdruck und die Ausbildung der Dichtlippe 32 wird in dem hier dargestellten Ausgangszustand sichergestellt, dass sich die Dichtlippe 32 formschlüssig an der Aussenseite der Mantelfläche des Verschlussteils 23 des Verschlusskolbens 22 anlegt.

Fig. 6 zeigt eine Ansicht der Versorgungsleitung im Bereich der Kupplungsplatte zusammen mit dem Dichtkörper 11 in der Offenstellung. Der Dichtkörper 11 wird durch die Gegenkupplung (nicht dargestellt) entgegen der Kraft der Feder 25 und des Luftdrucks nach innen geschoben. Dadurch hebt sich die Dichtlippe 32 vom Verschlussteil 23 des Dichtkörpers 11 ab, so dass ein Durchgang zwischen der radialen Luftleitung 21 und der Versorgungsleitung 9 der Gegenkupplung geschaffen wird und letztere gegenüber der Gegenkupplung geöffnet wird. In diesem Zustand kann die Druckluft, wie durch einen Pfeil 34 angedeutet, von der radialen Zuleitung 21 an der Aussenseite des Verschlussteils 23 vorbeiströmen und den Dichtkörper 11 in axialer Richtung verlassen oder in entgegengesetzter Richtung strömen. Der Dichtkörper 11 nimmt diese Stellung im Normalfall nur dann ein, wenn die beiden Kupplungsköpfe zweier miteinander zu verbindenden Mittelpufferkupplungen mechanisch aufeinander aufliegen.

Aus der Fig. 7 ist die Bremsleitung 8 im Bereich der Kupplungsplatte zusammen mit dem Dichtkörper 10 im Ausgangszustand, d.h. in der Schliessstellung (Wirkstellung) ersichtlich. Der Verschlusskolben 15 ist dabei durch den Nocken 38 in seine vordere Wirkstellung verschoben bzw. wird dort gehalten, so dass sich die Dichtlippe 28 dichtend an der Aussenseite des Verschlussteils 16 anlegt. Der Verschlussteil 16 des Verschlusskolbens 15 ist auf seiner Vorderseite mit einer aussen umlaufenden Phase 18 versehen, welche sicherstellen soll, dass die Dichtlippe 28 in radialer Richtung nach aussen gedrückt wird, wenn der Verschlussteil 23 des Verschlusskolbens 22 von der hinteren Offen- in die vordere Schliessstellung geschoben wird. Durch den in der Bremsleitung 8 vorherrschenden Luftdruck wird auch in diesem Fall sichergestellt, dass sich die Dichtlippe 28 formschlüssig an der Aussenseite der Mantelfläche des Verschlussteils 23 des Verschlusskolbens 22 anlegt. Durch den in dem Kanal 14 herrschenden Luftdruck von ca. 5 bar in der Bremsleitung 8 und ca. 10 bar in der Versorgungsleitung 9 wird sichergestellt, dass der Verschlusskolben 15 nach hinten gegen den Nocken 38 des Nockenkörpers 37 gedrückt wird, da der Luftdruck nur einseitig auf den Verschlusskolben 15, namentlich auf dessen ringförmige Schulterfläche 20, einwirkt. Auch in diesem Fall ist ein als Anschlag wirkender Sprengring 35 zur Begrenzung des Ausschubs des Dichtkörpers 10 vorgesehen.

Das Verbinden der Bremsleitung 8 des einen Kupplungskopfs 1 mit der Bremsleitung der Gegenkupplung wird anhand der Figuren 8 bis 11 in verschiedenen Phasen gezeigt. Korrespondierende Teile der Gegenkupplung sind mit dem gleichen Bezugszeichen sowie zusätzlich einem "a" versehen.

Wie aus der Fig. 8 ersichtlich ist, steht der jeweilige Dichtkörper 10, 10a unter der Wirkung der jeweiligen Druckfeder 17, 17a über die Kupplungsfläche 3, 3a vor. Der Verschlusskolben 15, 15a wird durch den Nocken 38, 38a in die vordere Wirkstellung geschoben bzw. in der vorderen Wirkstellung gehalten, in welcher er die jeweilige Bremsleitung 8, 8a verschliesst, so dass diese nach aussen abgedichtet ist. Dazu liegt der Verschlussteil 16, 16a des Verschlusskolbens 15, 15a auf der Innenseite an der Dichtlippe 28, 28a des jeweiligen Dichtkörpers 10, 10a an. Die Dichtlippen 28, 28a legen sich unter der Wirkung des in der Bremsleitung 8, 8a vorherrschenden Luftdrucks P formschlüssig an der Aussenseite des Verschlussteils 16, 16a an. Steigt der Druck P in der Bremsleitung 8 an, so steigt auch der Anpressdruck der Dichtlippe 28, 28a an der Mantelfläche des Verschlussteils 16, 16a an.

Die Fig. 9 zeigt eine Phase während der Annäherung der beiden Kupplungsköpfe. In dieser Phase berühren sich die beiden ringförmigen Stirnflächen des jeweiligen Dichtkörpers 10, 10a. Werden nun die beiden Kupplungsköpfe weiter zusammengeführt, so beginnen sich die beiden Dichtkörper 10, 10a gegenseitig in Richtung des Kopfinnenteils entgegen der Kraft der jeweiligen Druckfeder zu verschieben, bis sie schliesslich bündig mit der Kupplungsfläche abschliessen, wie dies in der Fig. 10 gezeigt ist. Ggf. kommen die beiden Dichtkörper 10, 10a mit Ihrer Rückseite an einem rückwärtigen Anschlag zur Anlage. Zwischen den beiden Kupplungsköpfen besteht nunmehr nur noch ein sehr kleiner Spalt, der nach dem vollständigen Kuppeln der beiden Kupplungsköpfe weitgehend aufgehoben ist. In der Endphase des Kupplungsvorgangs beginnen sich die beiden ringförmigen Stirnflächen des jeweiligen Dichtkörpers 10, 10a elastisch zu verformen, so dass sie flächig aneinander anzuliegen kommen und eine dichte Verbindung zwischen den beiden Dichtkörpern 10, 10a entsteht. Nach dem vollständigen Kuppeln der beiden Kupplungsköpfe wird der Nockenkörper 37, 37a zusammen mit dem jeweiligen Nocken 38, 38a um ca. 80° im Uhrzeigersinn in die in der Fig. 11 gezeigte Position gedreht. Unter der Wirkung der Druckfeder und insbesondere unter der Wirkung des in der Leitung vorherrschenden Luftdrucks, der einseitig auf den jeweiligen Verschlusskolben 15, 15a wirkt, bewegt sich der jeweilige Verschlusskolben 15, 15a in die rückwärtige Offenstellung, in der er sich an der planen Auflagefläche 39, 39a des jeweiligen Nockenkörpers 37, 37a anlegt. Durch das Verschieben der beiden Verschlusskolben 15, 15a wird deren Verschlussteil 16, 16a von der Dichtlippe des jeweiligen Dichtkörpers 10, 10a entfernt, so dass die zugehörige Bremsleitung 8, 8a geöffnet wird und die Druckluft von dem radialen Kanal 14 der einen Bremsleitung an dem Verschlussteil 16 des zugehörigen Verschlusskolbens 15 vorbei in den Dichtkörper 10a der Gegenkupplung hinein und dort ebenfalls an dem Verschlussteil 16a des zugehörigen Verschlusskolbens 15a vorbei in den radialen Kanal 14a und damit in die Bremsleitung der Gegenkupplung strömen kann, wie dies schematisch durch eine Linie 35 angedeutet ist. Namentlich wird durch das Verschieben des jeweiligen Verschlusskolbens 15, 15a ein Durchlass zwischen dem radialen Kanal 14, 14a und dem geraden Abschnitt der Bremsleitung geöffnet. Der Nocken 38, 38a sowie der Verschlusskolben 15, 15a sind derart ausgelegt und aufeinander abgestimmt, dass der axiale Hub des Verschlusskolbens 15, 15a grösser ist als der axiale Verschiebweg des Dichtkörpers 10, 10a, so dass sich der Verschlussteil 16, 16a des Verschlusskolbens 15, 15a bei seiner rückwärtigen Bewegung trotz der Einschubbewegung des Dichtkörpers 10, 10a von dessen Dichtlippe wegbewegt.

Ein erfindungsgemäss gestalteter Kupplungskopf ist kompakt, leicht und kann kostengünstig hergestellt werden. Durch die vorgängig spezifizierte Gestaltung insbesondere des Dichtkörpers kann sichergestellt werden, dass die pneumatischen Leitungen sicher, schnell und zuverlässig miteinander verbunden werden können.

## Patentansprüche

1. Mittelpufferkupplung für Schienenfahrzeuge, mit einem mit zumindest einer pneumatischen Bremsleitung (8) und/oder Versorgungsleitung (9) versehenen Kupplungskopf (1), der mit einem Verschlussorgan (15, 22) zum Verschliessen bzw. Öffnen der jeweiligen Leitung (8, 9) versehen ist, **dadurch gekennzeichnet, dass** die Leitung (8, 9) im Bereich der Kupplungsebene (3) mit einem eine stirnseitige Dichtfläche (12, 13) aufweisenden Dichtkörper (10, 11) versehen ist, der eine Durchlassöffnung aufweist, in der ein Dichtelement angeordnet ist, welches sich in der Wirkstellung dichtend an einem Verschlussteil (16, 23) des Verschlussorgans (15, 22) anlegt und die Leitung (8, 9) verschliesst.

2. Mittelpufferkupplung nach Anspruch 1, **dadurch gekennzeichnet, dass** der Dichtkörper (10, 11) axial verschiebbar ist.

3. Mittelpufferkupplung nach Anspruch 1 oder 2, **dadurch gekennzeichnet, dass** das Dichtelement als ringförmig umlaufende Dichtlippe (28, 32) ausgebildet ist, welche zumindest in radialer Richtung elastisch nachgiebig und derart gestaltet ist, dass sie sich durch den in der Leitung (8, 9) vorherrschenden Druck und/oder durch die eigene Vorspannung in radialer Richtung formschlüssig an dem Verschlussteil (16, 23) des Verschlussorgans (15, 22) anlegt.

4. Mittelpufferkupplung nach einem der vorhergehenden Ansprüche, **dadurch gekennzeichnet, dass** der Dichtkörper (10, 11) mittels einer Druckfeder (17, 25) derart belastet ist, dass er in der Ruhestellung über die Kupplungsfläche (3) vorsteht, wobei ein Anschlag (33, 35) vorgesehen ist, der die Ausschubbewegung des Dichtkörpers (10, 11) begrenzt.

5. Mittelpufferkupplung nach einem der vorhergehenden Ansprüche, **dadurch gekennzeichnet, dass** der Dichtkörper (10,11) und/oder das Verschlussorgan (15, 22) während des Kupplungsvorgangs derart verschoben wird/werden, dass zwischen der Dichtlippe (28, 32) des Dichtkörpers (10, 11) und dem Verschlussteil (16, 23) des Verschlussorgans (15, 22) ein Durchlass für die Druckluft geschaffen wird.

6. Mittelpufferkupplung nach einem der Ansprüche 3 bis 5, **dadurch gekennzeichnet, dass** der Verschlussteil (16, 23) des Verschlussorgans (15, 22) zumindest teilweise zylindrisch ausgebildet ist, wobei der Aussendurchmesser des zylindrischen Abschnitts des Verschlussteils (16, 23) derart an die ringförmig umlaufende Dichtlippe (28, 32) angepasst ist, dass sich der Dichtlippe (28, 32) an der Mantelfläche des zylindrischen Abschnitts des sich in der Wirkstellung befindlichen Verschlussteils (28, 32) anlegt, wobei beim Kupplungsvorgang eine axiale Relativbewegung zwischen dem Dichtkörper (10, 11) und dem Verschlussorgan (15, 22) stattfindet, indem der Dichtkörper (10, 11) in Relation zum Verschlussorgan (15, 22) bzw. das Verschlussorgan (15, 22) in Relation zum Dichtkörper (10, 11) soweit bewegt wird, dass sich der Verschlussteil (28, 32) von der Dichtlippe (28, 32) und/oder die Dichtlippe (28, 32) vom Verschlussteil (28, 32) entfernt.

7. Mittelpufferkupplung nach einem der vorhergehenden Ansprüche, **dadurch gekennzeichnet, dass** der Dichtkörper (10, 11) im wesentlichen hohlzylindrisch ausgebildet und auf der dem Kupplungskopf (1) abgewandten Seite mit einer endseitigen Dichtfläche (12, 13) versehen ist, welche in axialer Richtung elastisch nachgiebig ist.

8. Mittelpufferkupplung nach Anspruch 7, **dadurch gekennzeichnet, dass** die Dichtfläche (12, 13) ringförmig ausgebildet ist und von aussen nach innen ansteigt.

9. Mittelpufferkupplung nach einem der vorhergehenden Ansprüche, **dadurch gekennzeichnet, dass** die Längsmittelachse des Dichtkörpers (10, 11) zumindest annähernd senkrecht zur Kupplungsfläche (3) verläuft.

10. Mittelpufferkupplung nach einem der vorhergehenden Ansprüche, **dadurch gekennzeichnet, dass** das Verschlussorgan (15) von einem mechanischen Betätigungselement (37) in der Wirkstellung gehalten wird, in der es die Leitung (8) verschliesst, und dass das Verschlussorgan (15) nach dem mechanischen Kuppeln des Kupplungskopfs (1) vom mechanischen Betätigungselement (37) freigegeben wird, so dass es durch den in der Leitung (8) vorherrschenden Druck in die Offenstellung bewegbar ist.

11. Mittelpufferkupplung nach Anspruch 10, **dadurch gekennzeichnet, dass** der axiale Hub des Verschlussorgans (15) grösser ist als der axiale Verschiebweg des Dichtkörpers (10).

## Claims

1. Centre buffer coupling for rail vehicles, having a coupling head (1) which is provided with at least one pneumatic braking line (8) and/or supply line (9) and is provided with a closure member (15, 22) for closing and opening the respective line (8, 9), **characterized in that** the line (8, 9) is provided in the area of the coupling plane (3) with a sealing body (10, 11) which has an end sealing surface (12, 13) and has an aperture opening in which a sealing element is arranged which rests, forming a seal, on a closure part (16, 23) of the closure member (15, 22) in the active position, and closes the line (8, 9).

2. Centre buffer coupling according to Claim 1, **characterized in that** the sealing body (10, 11) can be moved axially.

3. Centre buffer coupling according to Claim 1 or 2, **characterized in that** the sealing element is in the form of an annular circumferential sealing lip (28, 32) which is elastically flexible at least in the radial direction and is designed such that it rests in an interlocking manner in the radial direction on the closure part (16, 23) of the closure member (15, 22) by virtue of the pressure in the line (8, 9) and/or by virtue of its own prestressing.

4. Centre buffer coupling according to one of the preceding claims, **characterized in that** the sealing body (10, 11) is loaded by means of a compression spring (17, 25) such that, in the rest position, it projects beyond the coupling surface (3), with a stop (33, 35) being provided which limits the pushing-out movement of the sealing body (10, 11).

5. Centre buffer coupling according to one of the preceding claims, **characterized in that** the sealing body (10, 11) and/or the closure member (15, 22) is/are moved during the coupling process such that a passage for the compressed air is created between the sealing lip (28, 32) of the sealing body (10, 11) and the closure part (16, 23) of the closure member (15, 22).

6. Centre buffer coupling according to one of Claims 3 to 5, **characterized in that** the closure part (16, 23) of the closure member (15, 22) is at least partially cylindrical, with the external diameter of the cylindrical section of the closure part (16, 23) being matched to the annular circumferential sealing lip (28, 32) such that the sealing lip (28, 32) rests on the casing surface of the cylindrical section of the closure part (28, 32), which is in the active position, with an axial relative movement taking place between the sealing body (10, 11) and the closure member (15, 22) during the coupling process, **in that** the sealing body (10, 11) is moved with respect to the closure member (15, 22) or the closure member (15, 22) is moved with respect to the sealing body (10, 11) to such an extent that the closure part (28, 32) moves away from the sealing lip (28, 32), and/or the sealing lip (28, 32) moves away from the closure part (28, 32).

7. Centre buffer coupling according to one of the preceding claims, **characterized in that** the sealing body (10, 11) is essentially hollow-cylindrical and is provided on the side facing away from the coupling head (1) with an end sealing surface (12, 13) which is elastically flexible in the axial direction.

8. Centre buffer coupling according to Claim 7, **characterized in that** the sealing surface (12, 13) is annular and rises inwards from the outside.

9. Centre buffer coupling according to one of the preceding claims, **characterized in that** the longitudinal centre axis of the sealing body (10, 11) runs at least approximately at right angles to the coupling surface (3).

10. Centre buffer coupling according to one of the preceding claims, **characterized in that** the closure member (15) is held by a mechanical operating element (37) in the active position in which it closes the line (8), and **in that** the closure member (15) is released by the mechanical operating element (37) after the mechanical coupling of the coupling head (1), such that it can be moved to the open position by the pressure in the line (8).

11. Centre buffer coupling according to Claim 10, **characterized in that** the axial linear movement of the closure member (15) is greater than the axial displacement movement of the sealing body (10).

## Revendications

1. Attelage à tampon central pour véhicules ferroviaires, comprenant une tête d'attelage (1) pourvue d'au moins une conduite de frein (8) et/ou d'une conduite d'alimentation (9) pneumatique, laquelle tête est pourvue d'un organe de fermeture (15, 22) destiné à fermer et/ou ouvrir la conduite (8, 9) respective, **caractérisé en ce que** la conduite (8, 9) est pourvue dans la zone du plan d'attelage (3) d'un corps d'étanchéité (10, 11) comprenant une surface d'étanchéité frontale (12, 13), lequel corps comprend une ouverture de passage dans laquelle est disposé un élément d'étanchéité, lequel s'appuie dans la position de fonctionnement de manière étanche contre une partie de fermeture (16, 23) de l'organe de fermeture (15, 22) et ferme la conduite (8, 9).

2. Attelage à tampon central selon la revendication 1, **caractérisé en ce que** le corps d'étanchéité (10, 11) peut être déplacé axialement.

3. Attelage à tampon central selon la revendication 1 ou 2, **caractérisé en ce que** l'élément d'étanchéité est conçu comme une lèvre d'étanchéité (28, 32) annulairement circulaire, laquelle est conçue de façon élastiquement flexible au moins dans la direction radiale et de telle sorte qu'elle s'appuie, du fait de la pression régnant dans la conduite (8, 9) et/ou du fait de la précontrainte particulière dans la direction radiale par coopération de formes contre la partie de fermeture (16, 23) de l'organe de fermeture (15, 22).

4. Attelage à tampon central selon l'une quelconque des revendications précédentes, **caractérisé en ce que** le corps d'étanchéité (10, 11) est sollicité au moyen d'un ressort de compression (17, 25) de telle sorte qu'il dépasse de la surface d'attelage (3) dans la position de repos, une butée (33, 35) étant prévue, qui limite le déplacement d'extension du corps d'étanchéité (10, 11).

5. Attelage à tampon central selon l'une quelconque des revendications précédentes, **caractérisé en ce que** le corps d'étanchéité (10, 11) et/ou l'organe de fermeture (15, 22), pendant le processus d'attelage, est/sont déplacé(s) de telle sorte qu'un passage pour l'air comprimé est établi entre la lèvre d'étanchéité (28, 32) du corps d'étanchéité (10, 11) et la partie de fermeture (16, 23) de l'organe de fermeture (15, 22).

6. Attelage à tampon central selon l'une quelconque des revendications 3 à 5, **caractérisé en ce que** la partie de fermeture (16, 23) de l'organe de fermeture (15, 22) est conçue au moins en partie de manière cylindrique, le diamètre extérieur de la section cylindrique de la partie de fermeture (16, 23) étant adapté à la lèvre d'étanchéité annulairement circulaire (28, 32) de telle sorte que la lèvre d'étanchéité (28, 32) s'appuie contre la surface périphérique de la section cylindrique de la partie de fermeture (28, 32) située dans la position de fonctionnement, un déplacement relatif axial entre le corps d'étanchéité (10, 11) et l'organe de fermeture (15, 22) ayant lieu lors du processus d'attelage, **en ce que** le corps d'étanchéité (10, 11) est déplacé par rapport à l'organe de fermeture (15, 22) et/ou l'organe de fermeture (15, 22) est déplacé par rapport au corps d'étanchéité (10, 11) jusqu'à ce que la partie de fermeture (28, 32) s'éloigne de la lèvre d'étanchéité (28, 32) et/ou que la lèvre d'étanchéité (28, 32) s'éloigne de la partie de fermeture (28, 32).

7. Attelage à tampon central selon l'une quelconque des revendications précédentes, **caractérisé en ce que** le corps d'étanchéité (10, 11) est conçu de manière sensiblement cylindrique et creuse et est pourvu sur le côté opposé à la tête d'attelage (1) d'une surface d'étanchéité d'extrémité (12, 13), laquelle est élastiquement souple dans la direction axiale.

8. Attelage à tampon central selon la revendication 7, **caractérisé en ce que** la surface d'étanchéité (12, 13) est conçue de façon annulaire et augmente de l'extérieur vers l'intérieur.

9. Attelage à tampon central selon l'une quelconque des revendications précédentes, **caractérisé en ce que** l'axe longitudinal médian du corps d'étanchéité (10, 11) s'étend au moins presque perpendiculairement à la surface d'attelage (3).

10. Attelage à tampon central selon l'une quelconque des revendications précédentes, **caractérisé en ce que** l'organe de fermeture (15) est maintenu par un élément d'actionnement mécanique (37) dans la position de fonctionnement dans laquelle il ferme la conduite (8), et **en ce que** l'organe de fermeture (15), après l'attelage mécanique de la tête d'attelage (1), est libéré de l'élément d'actionnement mécanique (37), de sorte qu'il peut être déplacé dans la position ouverte par la pression régnant dans la conduite (8).

11. Attelage à tampon central selon la revendication 10, **caractérisé en ce que** la poussée axiale de l'organe de fermeture (15) est supérieure au trajet de déplacement axial du corps d'étanchéité (10).
